# EUROPÄISCHE PATENTSCHRIFT

(11) **EP 2 435 210 B1**
(45) Veröffentlichungstag und Bekanntmachung des Hinweises auf die Patenterteilung: **20.02.2013**
(21) Anmeldenummer: 10713967.7
(22) Anmeldetag: 16.04.2010
(51) Int. Cl.: B24B 23/00, B25F 5/00, B25F 5/02

(54) **WERKZEUGMASCHINE, INSBESONDERE HANDWERKZEUGMASCHINE**
TOOL MACHINE, IN PARTICULAR HAND TOOL MACHINE
MACHINE-OUTIL, NOTAMMENT MACHINE-OUTIL À MAIN

(30) Priorität: 27.05.2009 DE 102009026519
(43) Veröffentlichungstag der Anmeldung: 04.04.2012
(73) Patentinhaber: Robert Bosch GmbH, 70442 Stuttgart (DE)
(72) Erfinder: ESENWEIN, Florian, 73066 Uhingen-Holzhausen (DE); LUTZ, Manfred, 70794 Filderstadt (DE); SCHOMISCH, Thomas, 70794 Filderstadt (DE)
(86) Internationale Anmeldenummer: PCT/EP2010/055027
(87) Internationale Veröffentlichungsnummer: WO 2010/136261

(56) Entgegenhaltungen:
- DE-A1- 2 910 845
- DE-A1-102007 017 243
- GB-A- 2 297 871
- US-A- 6 043 575

## Beschreibung

Die Erfindung bezieht sich auf eine Werkzeugmaschine, insbesondere eine Handwerkzeugmaschine, mit einem aus zwei separaten Gehäuseteilen zusammengesetzten Gehäuse nach dem Oberbegriff des Anspruches 1.

### Stand der Technik

In der DE 10 2007 017 243 A1 wird eine Handwerkzeugmaschine beschrieben, die ein zweiteiliges Gehäuse aufweist, bestehend aus einem Motorgehäuse zur Aufnahme eines elektrischen Antriebsmotors und einem Getriebegehäuse zur Aufnahme eines Getriebes, über das die Bewegung der Ankerwelle des Motors in eine Werkzeugbewegung umgesetzt wird. Zur Kühlung des Motors wird über ein Lüfterrad ein Kühlluftstrom erzeugt, welcher an dem Antriebsmotor im Gehäuseinneren entlang geführt und mithilfe eines Luftleitringes in die gewünschte Richtung geleitet wird. Der Luftleitring ist im Übergangsbereich zwischen dem Motor- und dem Getriebegehäuse angeordnet und zwischen diesen Gehäuseteilen festgeklemmt.

Bei derartigen Handwerkzeugmaschinen ist auf eine genau festgelegte und dauerhafte Positionierung des Antriebsmotors sowie der zum Antriebsmotor gehörenden Komponenten zu achten. Insbesondere in Längsrichtung, bezogen auf die Motor- bzw. Gehäuselängsachse, besteht bei mehreren hintereinander angeordneten Gehäusebauteilen bzw. Verbindungseinrichtungen die Gefahr von Nennmaßabweichungen auf Grund von Toleranzen, Spiel und Materialalterung, was zu einer unerwünschten axialen Verschiebung zwischen den Bürsten und dem Kollektor des Antriebsmotors führen kann.

### Offenbarung der Erfindung

Der Erfindung liegt die Aufgabe zu Grunde, mit einfachen konstruktiven Maßnahmen eine Werkzeugmaschine, insbesondere eine Handwerkzeugmaschine, welche im Gehäuse einen Luftleitring aufweist, so auszubilden, dass über eine lange Betriebsdauer eine exakte Positionierung der Gehäuseteile des Gehäuses zueinander bzw. von Bauteilen im Gehäuse gewährleistet ist.

Diese Aufgabe wird erfindungsgemäß mit den Merkmalen des Anspruches 1 gelöst. Die Unteransprüche geben zweckmäßige Weiterbildungen an.

Die erfindungsgemäße Werkzeugmaschine, bei der es sich bevorzugt um eine Handwerkzeugmaschine, insbesondere um ein Elektrohandwerkzeug handelt, weist ein aus zumindest zwei separaten Gehäuseteilen zusammengesetztes Gehäuse auf sowie ein Luftleitelement, das im Gehäuse angeordnet ist und zur Strömungsführung eines durch das Gehäuse geleiteten Kühlluftstroms dient. Bei dem Luftleitelement handelt es sich vorzugsweise um einen Luftleitring, der zwischen einem Lüfterrad zur Erzeugung des Kühlluftstroms und dem Antriebsmotor angeordnet ist. Das Luftleitelement kann aber auch von einem Luftverteiler gebildet sein, der axial gegenüberliegend zum Luftleitring am Lüfterrad angeordnet ist.

Um die Toleranzkette in Längsrichtung, bezogen auf die Längsachse des Motors bzw. des Gehäuses, zu minimieren, ist vorgesehen, dass das Luftleitelement unabhängig von einer Verbindungseinrichtung ausgeführt ist, die zur Verbindung der Gehäuseteile dient. Des Weiteren ist vorgesehen, dass das Luftleitelement von einem Gehäuseteil axial in einen Sitz im anderen Gehäuseteil kraftbeaufschlagt ist, wobei im Übertragungsweg zwischen dem ersten Gehäuseteil, dem Luftleitelement und dem zweiten Gehäuseteil ein Federelement angeordnet ist.

Mit dieser Ausführung werden verschiedene Vorteile erzielt. Zum einen werden Toleranzen in Längsrichtung reduziert, da das Luftleitelement im Unterschied zu Ausführungen aus dem Stand der Technik nicht mehr Teil der Verbindung zwischen den Gehäuseteilen ist, so dass Bauteiltoleranzen im Luftleitelement oder wärme- oder alterungsbedingte Längenänderungen keine Auswirkung auf die Relativpositionierung zwischen den Gehäuseteilen hat und somit auch die in den Gehäuseteilen angeordneten Bauteile unabhängig vom Luftleitelement ihre Position über eine lange Betriebsdauer beibehalten können. Insbesondere im Falle eines elektrischen Antriebsmotors, welcher in einem als Motorgehäuse ausgeführten Gehäuseteil angeordnet ist, können die Motorspindel, die Spindellager und die Kollektoren mit höherer Positionsgenauigkeit im Gehäuse gehalten werden. Toleranzen bzw. Längenänderung im Luftleitelement wirken sich somit nur auf dessen relative Position im Gehäuse aus, nicht aber auf die Position des Antriebsmotors.

Um zugleich mit einfachen Maßnahmen eine sichere Fixierung des Luftleitelementes zu erreichen, ist vorgesehen, dass das Luftleitelement direkt oder indirekt von einem der Gehäuseteile axial in einen Sitz im anderen Gehäuseteil kraftbeaufschlagt wird. Diese Kraftbeaufschlagung erfolgt jedoch unabhängig von der Befestigung der beiden Gehäuseteile aneinander. Auf das Luftleitelement wirkt außerdem die Kraft eines Federelementes, welches im Übertragungsweg zwischen dem ersten Gehäuseteil, dem Luftleitelement und dem zweiten Gehäuseteil angeordnet ist. Das Federelement hat zum einen die Aufgabe, für einen spielfreien Sitz des Luftleitelementes zu sorgen, indem das Luftleitelement von einem der Gehäuseteile gegen die Kraft des Federelementes gegen den Sitz im anderen Gehäuseteil gepresst wird. Zum andern dient das Federelement aber auch zur Entkopplung der Verbindung zwischen den Gehäuseteilen von der Kraftbeaufschlagung des einen Gehäuseteils auf das Luftleitelement. Das Federelement stellt sicher, dass in dieser Übertragungskette grundsätzlich kleinere Kräfte wirken als in der direkten Verbindung zwischen den Gehäuseteilen.

Gemäß einer vorteilhaften Ausführung ist das Federelement einteilig mit dem Luftleitelement ausgebildet. Das Luftleitelement besteht vorzugsweise aus Kunststoff, wobei grundsätzlich auch Ausführungen aus Metall möglich sind. In beiden Varianten kann das Federelement als ein federndes Stützelement am Luftleitelement ausgebildet sein, das in der Einbaulage an einer Innenwandung des den Sitz für das Luftleitelement bildenden Gehäuseteils anliegt.

Grundsätzlich kommen aber auch Ausführungen des Federelements als separat von dem Luftleitelement ausgebildeten Bauteil in Betracht. Beispielsweise kann das Federelement als Spiral- oder Blattfeder ausgebildet sein, das in der Übertragungskette zwischen den Gehäuseteilen und dem Luftleitelement angeordnet ist. Aber auch eine Ausführung als Gummielement ist möglich sowie allgemein als Dämpfungselement, welches zusätzlich zu den dämpfenden auch federnde Eigenschaften aufweist. Grundsätzlich kommen auch aktive Ausgleichselemente in Betracht, in denen als Funktion zugeführter Eingangsgrößen eine Stellgröße erzeugt wird, die auf das Luftleitelement wirkt.

Das Federelement wirkt beispielsweise in Radialrichtung, also quer zur Längsachse des Motors bzw. des Gehäuses. Diese Ausführung wird vorteilhafterweise mit dem federnden, einteilig mit dem Luftleitelement ausgebildeten Stützelement kombiniert, welches sich gegenüber dem Grundkörper des Luftleitelementes axial abhebt und bei Kraftbeaufschlagung zumindest teilweise radial ausweichen kann. Bei einer derartigen Radialbewegung des Stützelementes wird zugleich eine Axialverschiebung des Luftleitelementes erreicht. Zur Unterstützung der radialen Ausgleichsbewegung können abgeschrägte Kontaktflächen an dem Stützelement und/oder schräg verlaufende Innenwandungen im Sitz des das Luftelement aufnehmenden Gehäuseteils vorgesehen sein, so dass bei einer axialen Kraftbeaufschlagung das Stützelement auf Grund der schrägen flächen radial ausweicht, womit eine axiale Verschiebung einhergeht. Die Ausgleichsbewegung des Federelementes in Achs- und/oder in Radialrichtung wird so lange durchgeführt, bis ein Kräftegleichgewicht im Federelement herrscht, bei dem die Kraftbeaufschlagung durch eines der Gehäuseteile die maßgebende Kraftkomponente darstellt.

Das Federelement kann aber zusätzlich oder alternativ zur radialen Wirkungsweise auch in Achsrichtung wirken, beispielsweise in der Ausführung als separate Feder oder als Aktor.

Gemäß weiterer vorteilhafter Ausführung bildet das Luftleitelement einen Luftleitring, der axial an einer Seite eines Lüfterrades angeordnet ist, wobei auf der axial gegenüberliegenden Seite des Lüfterrades ein Luftverteiler positioniert ist. Der Luftverteiler kann zur Kraftbeaufschlagung des Luftleitringes herangezogen werden, indem der Luftverteiler an einer axialen Stirnseite sich am Getriebegehäuse abstützt und an der gegenüberliegenden axialen Stirnseite den Luftleitring beaufschlagt, welcher in einem Sitz im Motorgehäuse aufgenommen ist.

Des Weiteren kann es zweckmäßig sein, am Luftleitelement eine Stützrippe vorzusehen, die den Antriebsmotor abstützt. Vorteilhafterweise dient die Stützrippe aber nur zur Lagefixierung des Antriebsmotors für den Fall wärme- oder alterungsbedingter Lageänderungen und dient nicht zur permanenten Kraftübertragung. Es kann zweckmäßig sein, in regulärer Einbauposition einen schmalen Luftspalt zwischen der Stützrippe und dem Antriebsmotor vorzusehen.

Weitere Vorteile und zweckmäßige Ausführungen sind den weiteren Ansprüchen, der Figurenbeschreibung und den Zeichnungen zu entnehmen. Es zeigen:
- Fig. 1: einen Schnitt durch eine Handwerkzeugmaschine im Bereich eines einen elektrischen Antriebsmotor aufnehmenden Motorgehäuses, das stirnseitig mit einem Getriebegehäuse verbunden ist, wobei im Übergangsbereich zwischen Motor- und Getriebegehäuse ein Luftleitring angeordnet ist,
- Fig. 2: eine vergrößerte Darstellung des Gehäuses der Handwerkzeugmaschine aus dem Bereich des Übergangs zwischen Motor- und Getriebegehäuse,
- Fig. 3: eine weitere Gehäusedarstellung mit einem Luftleitring in einer weiteren Ausführung,
- Fig. 4: noch eine weitere Darstellung eines Gehäuses mit einem Luftleitring in einer weiteren Ausführung,
- Fig. 5: eine perspektivische Einzeldarstellung eines Luftleitrings,
- Fig. 6: eine perspektivische Einzeldarstellung eines Motorgehäuses mit einer Ansicht der Stirnseite.

In den Figuren sind gleiche Bauteile mit gleichen Bezugszeichen versehen.

In Fig. 1 ist ein Ausschnitt aus einer Elektrohandwerkzeugmaschine 1 dargestellt, die ein zweiteiliges Gehäuse 2 aufweist, welches aus einem Motorgehäuse 3 und einem separat hiervon ausgebildeten Getriebegehäuse 4 besteht, wobei das Motorgehäuse 3 und das Getriebegehäuse 4 in Richtung der Längsachse eines elektrischen Antriebsmotors 5 hintereinander liegend angeordnet und miteinander verbunden sind. Der Antriebsmotor 5 ist in dem Motorgehäuse 3 aufgenommen und weist einen gehäusefesten Stator 6 auf sowie eine im Stator 6 umlaufende Ankerwelle 7, die in gehäuseseitigen Lagern 8 und 9 drehbar gelagert ist.

Axial dem Antriebsmotor 5 vorgelagert ist im Übergangsbereich zwischen dem Motorgehäuse 3 und dem Getriebegehäuse 4 ein Lüfterrad 10 im Inneren des Gehäuses aufgenommen, das einen Kühlluftstrom erzeugt, welcher in das Innere des Gehäuses eingesogen wird und am Antriebsmotor 5 axial zur Kühlung entlang streicht. Zur Strömungsführung ist ein dem Lüfterrad 10 axial vorgelagerter Luftleitring 11 vorgesehen, der axial zwischen dem Lüfterrad 10 und dem Antriebsmotor 5 angeordnet ist. Des Weiteren befindet sich an der axial gegenüberliegenden Stirnseite des Lüfterrades 10 ein Luftverteiler 12.

Der Luftleitring 11 ist in einem Sitz 13 im Motorgehäuse 3 aufgenommen, wobei der Sitz 13 benachbart zur freien Stirnseite des Motorgehäuses 3 liegt. Axial einteilig mit dem Grundkörper des Luftleitringes 11 ist eine axial in Richtung des Antriebsmotors 5 sich erstreckende Stützrippe 14 ausgebildet, deren freie Stirnseite auf geringem Abstand zum Stator 6 des Antriebsmotors liegt. Die Stützrippe 14 stützt den Stator 6 im Falle einer Positionsverschiebung des Antriebsmotors 5 innerhalb des Motorgehäuses 3 ab.

Der Luftleitring 11 wird axial von dem Getriebegehäuse 4 bzw. einem am Getriebegehäuse 4 angeordneten Bauteil in seinen Sitz 13 im Motorgehäuse 3 kraftbeaufschlagt. Außerdem befindet sich im Übertragungsweg zwischen dem Getriebegehäuse 4, dem Luftleitring 11 und dem Motorgehäuse 3 ein Federelement, das die Axialkraft aufnimmt, welche von dem Getriebegehäuse 4 in Einbaulage ausgeht.

Die Verbindung zwischen dem Motorgehäuse 3 und dem Getriebegehäuse 4 erfolgt unabhängig von dem Luftleitring 11 und auch unabhängig von den weiteren Luft leitenden Elementen, also dem Lüfterrad 10 und dem Luftverteiler 12. Auf diese Weise ist gewährleistet, dass die Luft leitenden Elemente nicht die Verbindungskraft zur Verbindung der beiden Gehäuseteile 3 und 4 übertragen müssen.

Wie der vergrößerten Darstellung gemäß Fig. 2 zu entnehmen, stützt sich der Luftverteiler 12 axial an einem Absatz am Getriebegehäuse 4 ab. An der gegenüberliegenden Stirnseite liegt der Luftverteiler 12 auf Kontakt zum Luftleitring 11 und übt eine Axialkraft auf diesen aus. Der im Sitz 13 im Motorgehäuse 3 aufgenommene Luftleitring 11 ist auf der dem Luftverteiler 12 gegenüberliegenden Seite an einem Federelement 15 abgestützt, das in einer Tasche aufgenommen ist, welche an der Innenwand des Motorgehäuses 3 gebildet ist. Das Federelement 15 ist beispielsweise als Gummiring ausgeführt.

In der montierten Position erfolgt die Verbindung zwischen dem Motorgehäuse 3 und dem Getriebegehäuse 4 mithilfe einer Verbindungseinrichtung 16, die unabhängig von dem Luftleitring 11 ausgebildet ist. Über den Luftverteiler 12 wird auf den Luftleitring 11 eine axiale Kraft ausgeübt, die den Luftleitring 11 gegen das Federelement 15 im Motorgehäuse 3 drückt, wobei das Federelement 15 eine axiale Gegenkraft aufbaut, so dass der Luftleitring 11 sich im axialen Kräftegleichgewicht befindet.

In den Ausführungsbeispielen gemäß den Figuren 1 und 2 ist in Einbaulage der Luftleitring 11 vollständig innerhalb des Motorgehäuses 3 angeordnet. Grundsätzlich ist es aber auch möglich, dass der Luftleitring 11 axial zumindest teilweise über die Stirnseite des Motorgehäuses 3 heraus- und in das Getriebegehäuse 4 einragt.

Auch im Ausführungsbeispiel gemäß Fig. 3 wird der Luftleitring 11 axial von dem Luftverteiler 12 in seinen Sitz 13 im Motorgehäuse 3 kraftbeaufschlagt, wobei der Luftverteiler 12 am Getriebegehäuse 4 abgestützt ist. Einteilig mit dem Luftleitring 11 ist ein Stützelement 17 ausgebildet, welches als axial über den Grundkörper des Luftleitrings 11 überragender Stützsteg ausgebildet ist, dessen freie Stirnseite an einer schrägen Innenwandung 13a des Sitzes 13 im Motorgehäuse 3 anliegt. Das Stützelement 17 am Luftleitring 11 weist eine radiale Federbeweglichkeit auf und wird bei axialer Kraftbeaufschlagung gegen die schräge Innenwand 13a gedrückt, wobei das Stützelement 17 auf Grund der Schräge der Innenwandung 13a radial nach innen ausweicht, woraufhin der Luftleitring axial so weit in seinen Sitz 13 verschoben wird, bis ein axiales Kräftegleichgewicht herrscht.

Im Ausführungsbeispiel gemäß Fig. 4 ist der Luftleitring 11 ebenfalls axial von den am Getriebegehäuse 4 abgestützten Luftverteiler 12 in seinen Sitz 13 im Motorgehäuse 3 kraftbeaufschlagt. Als Federelement ist ein separates Bauteil 15 vorgesehen, das zwischen der axial überstehenden Stützrippe 17 am Luftleitring 11 und der Stirnseite des Stators 6 angeordnet ist. Das Federelement 15 ist als Gummielement bzw. -puffer ausgeführt.

In Fig. 5 ist eine Einzeldarstellung eines Luftleitrings 11 gezeigt, der dem Luftleitring aus dem Ausführungsbeispiel nach Fig. 3 entspricht. Über den Umfang des Luftleitrings verteilt sind insgesamt vier Stützelemente bzw. -beine 17 angeordnet, die sich benachbart zum Außenumfang des Grundkörpers des Luftleitringes befinden und axial über den Grundkörper überstehen. Die Stützelemente 17 sind einteilig mit dem Luftleitring ausgebildet und besitzen eine radiale Federbeweglichkeit.

Die freie Stirnseite der Stützelemente 17 ist als schräge Kontaktfläche 17a ausgebildet, die an die Schräge der Innenwandung 13a des Sitzes 13 im Motorgehäuse 2 angepasst ist (Fig. 3). Damit wird die radiale Ausweichbewegung der Stützelemente 17 bei einer axialen Verschiebung in den Sitz 13 hinein unterstützt.

Winkelversetzt zu den Stützelementen 17 sind außerdem diametral gegenüberliegend zwei Formschlusselemente 18 einteilig mit dem Luftleitring 11 ausgebildet. Diese Formschlusselemente 18 sind in eingebauter Lage in Umfangsrichtung in Formschluss mit weiteren Formschlusselementen 19 zu bringen, die an der Innenwandung 13a im Sitz 13 am Motorgehäuse 3 angeordnet sind, wie Fig. 6 zu entnehmen ist. An den Formschlusselementen 19 im Motorgehäuse 3 können zur freien Stirnseite weisende Pfeilausprägungen für ein erleichtertes axiales Einführen des Luftleitrings in den Sitz 13 angeordnet sein.

Ebenfalls an der Innenwandung 13a des Motorgehäuses 3 befinden sich Führungsteile 20, die jeweils einem Stützelement 17 am Luftleitring 11 zugeordnet sind. Die Anzahl der Führungsteile 20 entspricht der Anzahl an Stützelementen 17. In Einbaulage liegen die Stützelemente 17 zwischen der Innenwandung 13a und den Führungsteilen 20.

## Patentansprüche

1. Werkzeugmaschine, insbesondere Handwerkzeugmaschine, mit einem aus zwei separaten Gehäuseteilen (3, 4) zusammengesetzten Gehäuse (2) und einem im Gehäuse (2) angeordneten Luftleitelement (11) zur Strömungsführung eines durch das Gehäuse (2) geleiteten Luftstroms, **dadurch gekennzeichnet, dass** das Luftleitelement (11) unabhängig von einer Verbindungseinrichtung (16) zur Verbindung der Gehäuseteile (3, 4) ausgeführt ist und dass das Luftleitelement (11) von einem Gehäuseteil (3) axial in einen Sitz (13) im anderen Gehäuseteil (4) kraftbeaufschlagt ist, wobei im Übertragungsweg zwischen dem ersten Gehäuseteil (3), dem Luftleitelement (11) und dem zweiten Gehäuseteil (4) ein Federelement (15) angeordnet ist.

2. Werkzeugmaschine nach Anspruch 1, **dadurch gekennzeichnet, dass** das Federelement (15) einteilig mit dem Luftleitelement (11) ausgebildet ist.

3. Werkzeugmaschine nach Anspruch 2, **dadurch gekennzeichnet, dass** das Federelement (15) als ein federndes Stützelement (17) am Luftleitelement (11) ausgebildet ist.

4. Werkzeugmaschine nach Anspruch 3, **dadurch gekennzeichnet, dass** das federnde Stützelement (17) mit einer schrägen Kontaktfläche (17a) versehen ist, die auf Kontakt mit der Wandung eines Gehäuseteils (3) liegt.

5. Werkzeugmaschine nach einem der Ansprüche 1 bis 4, **dadurch gekennzeichnet, dass** über den Umfang verteilt mehrere Federelemente (15) angeordnet sind.

6. Werkzeugmaschine nach einem der Ansprüche 1 bis 5, **dadurch gekennzeichnet, dass** das Federelement (15) sich an der Wandung eines Gehäuseteils (3) abstützt.

7. Werkzeugmaschine nach Anspruch 6, **dadurch gekennzeichnet, dass** die Wandung bezogen auf eine Ebene senkrecht zur Längsachse des Gehäuses (2) schräg verläuft.

8. Werkzeugmaschine nach einem der Ansprüche 1 bis 7, **dadurch gekennzeichnet, dass** das Federelement (15) in Radialrichtung elastisch federnd ausgebildet ist.

9. Werkzeugmaschine nach einem der Ansprüche 1 bis 8, **dadurch gekennzeichnet, dass** das Luftleitelement (11) in Umfangsrichtung mit Formschluss an einem Gehäuseteil (3) gehalten ist.

10. Werkzeugmaschine nach einem der Ansprüche 1 bis 9, **dadurch gekennzeichnet, dass** das Luftleitelement als Luftleitring (11) ausgebildet ist und von einem Luftverteiler (12) axial kraftbeaufschlagt ist, der an einem Gehäuseteil (4) abgestützt ist.

11. Werkzeugmaschine nach Anspruch 10, **dadurch gekennzeichnet, dass** der Luftleitring (11) und der Luftverteiler (12) auf axial gegenüberliegenden Seiten eines Lüfterrades (10) angeordnet sind.

12. Werkzeugmaschine nach einem der Ansprüche 1 bis 11, **dadurch gekennzeichnet, dass** am Luftleitelement (11) eine Stützrippe (14) angeordnet ist, die unmittelbar zu einem Antriebsmotor (5) der Werkzeugmaschine (1) angeordnet ist.

13. Werkzeugmaschine nach Anspruch 12, **dadurch gekennzeichnet, dass** das Federelement (15) zwischen dem Luftleitelement (11) und dem Antriebsmotor (5) liegt.

14. Werkzeugmaschine nach einem der Ansprüche 1 bis 13, **dadurch gekennzeichnet, dass** das Federelement (15) als Gummielement ausgeführt ist.

15. Werkzeugmaschine nach einem der Ansprüche 1 bis 14, **dadurch gekennzeichnet, dass** das Federelement (15) als Spiral- oder Blattfeder ausgeführt ist.

16. Werkzeugmaschine nach einem der Ansprüche 1 bis 15, **dadurch gekennzeichnet, dass** das Federelement (15) als aktives Ausgleichselement ausgeführt ist.

## Claims

1. Machine tool, in particular hand machine tool, with a housing (2) composed of two separate housing parts (3, 4) and with an air guide element (11), arranged in the housing (2), for guiding the flow of an air stream conducted through the housing (2), **characterized in that** the air guide element (11) is formed independently of a connecting device (16) for connecting the housing parts (3, 4), and **in that** the air guide element (11) is acted upon axially with force by one housing part (3) into a seat (13) in the other housing part (4), a spring element (15) being arranged in the transmission path between the first housing part (3), the air guide element (11) and the second housing part (4).

2. Machine tool according to Claim 1, **characterized in that** the spring element (15) is formed in one part with the air guide element (11).

3. Machine tool according to Claim 2, **characterized in that** the spring element (15) is designed as a resilient supporting element (17) on the air guide element (11).

4. Machine tool according to Claim 3, **characterized in that** the resilient supporting element (17) is provided with an oblique contact face (17a) which is in contact with the wall of a housing part (3).

5. Machine tool according to one of Claims 1 to 4, **characterized in that** a plurality of spring elements (15) are arranged, distributed over the circumference.

6. Machine tool according to one of Claims 1 to 5, **characterized in that** the spring element (15) is supported on the wall of a housing part (3).

7. Machine tool according to Claim 6, **characterized in that** the wall runs obliquely with respect to a plane perpendicular to the longitudinal axis of the housing (2).

8. Machine tool according to one of Claims 1 to 7, **characterized in that** the spring element (15) is designed to be elastically resilient in the radial direction.

9. Machine tool according to one of Claims 1 to 8, **characterized in that** the air guide element (11) is held in the circumferential direction with a form fit on a housing part (3).

10. Machine tool according to one of Claims 1 to 9, **characterized in that** the air guide element is designed as an air guide ring (11) and is acted upon axially with force by an air distributor (12) which is supported on a housing part (4).

11. Machine tool according to Claim 10, **characterized in that** the air guide ring (11) and the air distributor (12) are arranged on axially opposite sides of a fan wheel (10).

12. Machine tool according to one of Claims 1 to 11, **characterized in that** a supporting rib (14) is arranged on the air guide element (11) and is arranged directly with respect to a drive motor (5) of the machine tool (1) .

13. Machine tool according to Claim 12, **characterized in that** the spring element (15) lies between the air guide element (11) and the drive motor (5).

14. Machine tool according to one of Claims 1 to 13, **characterized in that** the spring element (15) is designed as a rubber element.

15. Machine tool according to one of Claims 1 to 14, **characterized in that** the spring element (15) is designed as a spiral or leaf spring.

16. Machine tool according to one of Claims 1 to 15, **characterized in that** the spring element (15) is designed as an active compensating element.

## Revendications

1. Machine-outil, en particulier machine-outil à main, comprenant un boîtier (2) assemblé à partir de deux parties de boîtier séparées (3, 4), et un élément de guidage d'air (11) disposé dans le boîtier (2) pour le guidage de l'écoulement d'un flux d'air guidé à travers le boîtier (2), **caractérisée en ce que** l'élément de guidage d'air (11) est réalisé indépendamment d'un dispositif de liaison (16) pour la liaison des parties de boîtier (3, 4) et **en ce que** l'élément de guidage d'air (11) est sollicité par une partie de boîtier (3) avec une force axialement dans un siège (13) dans l'autre partie de boîtier (4), un élément de ressort (15) étant disposé dans la voie de transfert entre la première partie de boîtier (3), l'élément de guidage d'air (11) et la deuxième partie de boîtier (4).

2. Machine-outil selon la revendication 1, **caractérisée en ce que** l'élément de ressort (15) est réalisé d'une seule pièce avec l'élément de guidage d'air (11).

3. Machine-outil selon la revendication 2, **caractérisée en ce que** l'élément de ressort (15) est réalisé sous forme d'élément de support élastique (17) sur l'élément de guidage d'air (11).

4. Machine-outil selon la revendication 3, **caractérisée en ce que** l'élément de support élastique (17) est pourvu d'une surface de contact oblique (17a) qui est en contact avec la paroi d'une partie de boîtier (3).

5. Machine-outil selon l'une quelconque des revendications 1 à 4, **caractérisée en ce que** plusieurs éléments de ressort (15) sont disposés de manière répartie sur la périphérie.

6. Machine-outil selon l'une quelconque des revendications 1 à 5, **caractérisée en ce que** l'élément de ressort (15) s'appuie sur la paroi d'une partie de boîtier (3).

7. Machine-outil selon la revendication 6, **caractérisée en ce que** la paroi s'étend obliquement par rapport à un plan perpendiculaire à l'axe longitudinal du boîtier (2).

8. Machine-outil selon l'une quelconque des revendications 1 à 7, **caractérisée en ce que** l'élément de ressort (15) est réalisé élastiquement à ressort dans la direction radiale.

9. Machine-outil selon l'une quelconque des revendications 1 à 8, **caractérisée en ce que** l'élément de guidage d'air (11) est maintenu dans la direction périphérique par engagement positif sur une partie de boîtier (3).

10. Machine-outil selon l'une quelconque des revendications 1 à 9, **caractérisée en ce que** l'élément de guidage d'air est réalisé sous forme de bague de guidage d'air (11) et est sollicité axialement par une force par un distributeur d'air (12) qui est supporté sur une partie du boîtier (4).

11. Machine-outil selon la revendication 10, **caractérisée en ce que** la bague de guidage d'air (11) et le distributeur d'air (12) sont disposés sur des côtés axialement opposés d'une roue de ventilateur (10).

12. Machine-outil selon l'une quelconque des revendications 1 à 11, **caractérisée en ce qu'**une nervure de support (14) est disposée sur l'élément de guidage d'air (11), laquelle est disposée à proximité immédiate d'un moteur d'entraînement (5) de la machine-outil (1).

13. Machine-outil selon la revendication 12, **caractérisée en ce que** l'élément de ressort (15) se situe entre l'élément de guidage d'air (11) et le moteur d'entraînement (5).

14. Machine-outil selon l'une quelconque des revendications 1 à 13, **caractérisée en ce que** l'élément de ressort (15) est réalisé sous forme d'élément en caoutchouc.

15. Machine-outil selon l'une quelconque des revendications 1 à 14, **caractérisée en ce que** l'élément de ressort (15) est réalisé sous forme de ressort spiral ou de ressort à lame.

16. Machine-outil selon l'une quelconque des revendications 1 à 15, **caractérisée en ce que** l'élément de ressort (15) est réalisé sous forme d'élément de compensation actif.
